# FASCICULE DE BREVET EUROPEEN

(11) **EP 1 154 864 B1**
(45) Date de publication et mention de la délivrance du brevet: **06.05.2009**
(21) Numéro de dépôt: 99901655.3
(22) Date de dépôt: 29.01.1999
(51) Int. Cl.: B05B 11/00

(54) **DISTRIBUTEUR DE PRODUIT FLUIDE A POCHE SOUPLE**
ABGABEVORRICHTUNG MIT EINEM FLEXIBLEN BEUTEL
FLUID PRODUCT DISPENSER WITH FLEXIBLE BAG

(43) Date de publication de la demande: 21.11.2001
(73) Titulaire: Airlessystems, 27380 Charleval (FR)
(72) Inventeur: GARCIA, Firmin, F-27000 Evreux (FR); DECOTTIGNIES, Laurent, F-95000 Cergy (FR)
(74) Mandataire: CAPRI
(86) Numéro de dépôt international: PCT/FR1999/000180
(87) Numéro de publication internationale: WO 2000/044505

(56) Documents cités:
- EP-A- 0 486 355
- EP-A- 0 661 208
- WO-A-97/47556
- US-A- 5 873 491

## Description

La présente invention concerne un distributeur de produit fluide et plus particulièrement un ensemble de composants qui peuvent être assemblés pour former un distributeur du type comprenant une pompe manuelle et une poche souple déformable contenant le produit fluide.

La poche flexible est de préférence remplie sous vide et fixée à la pompe manuelle. La poche souple est disposée dans une coque de protection qui permet avantageusement à l'air ambiant de rentrer dans l'espace défini entre la poche souple et la coque. Alors qu'une telle poche peut généralement fonctionnée de manière satisfaisante, il serait souhaitable de fournir une conception améliorée pour un tel distributeur de telle sorte qu'il puisse être plus facilement fabriqué.

En particulier, il serait avantageux de fournir une conception améliorée qui pourrait incorporer une pompe manuelle conventionnelle. Une telle conception améliorée faciliterait la fixation de la poche souple, son remplissage avec le produit fluide, la fixation de la pompe, et l'assemblage d'autres composants avec un nombre minimum d'étapes de fabrication ou d'opérations spéciales de fabrication.

De plus, il serait bénéfique de produire un tel distributeur amélioré qui ne comprennent qu'un nombre limité de composants, qui peuvent être assemblée relativement rapidement à faible coût et sans nécessité des tolérances de fabrication et d'assemblage particulièrement faibles.

Il serait également avantageux que les diverses parties des composants du distributeur puissent être modifiées relativement facilement de manière à conférer diverses configurations externes qui peuvent être souhaitées dans des buts utilitaires ou esthétiques. Document EP-A-0 486 355 montre un distributeur tel que décrit dans le préambule de la première revendication.

Selon l'invention, un distributeur peut être facilement assemblé à partir d'un jeu de composants. Le remplissage avec le produit est de préférence effectué sous vide. Dans le mode de réalisation préféré, ceci est facilité en arrangeant les composants en deux sous-ensembles. Un premier sous-ensemble peut être rempli avec le produit fluide sous vide, et ensuite le second sous-ensemble peut être monté sur le premier sous-ensemble pour former le distributeur complet.

Trois composants peuvent être connectés ensemble pour former le premier sous-ensemble. Un des composants est une poche déformable qui contient le produit fluide. La poche comprend un matériau flexible ayant une extrémité ouverte définie par une partie périphérique du matériau.

Le second composant du premier sous-ensemble est un support qui est fixé à la poche. Le support a une structure de connexion reçue dans l'extrémité ouverte de la poche. La structure de connexion du support est fixée de manière étanche au matériau de la poche. Le support définit un passage communiquant avec l'extérieur de la poche.

Le troisième composant du premier sous-ensemble est un corps creux ou coque qui reçoit la poche et est fixé au support de préférence par encliquetage. Dans la forme de réalisation préférée, la coque est sensiblement rigide sur la plupart de sa hauteur et a un fond qui peut servir de base pour positionner le distributeur dans une position sensiblement verticale. La base comprend de préférence un ou plusieurs trous d'évent pour permettre à l'air ambiant de pénétrer dans la coque autour de la poche.

Le second sous-ensemble est assemblé à partir de deux composants principaux et comprend de préférence un ou deux composants additionnels. Le premier composant est un élément de maintien qui peut être fixé au support du premier sous-ensemble de préférence par encliquetage. L'élément de maintien définit une ouverture qui est située de manière alignée au passage du support, et au moins une surface de fixation autour de l'ouverture. Un second composant du second sous-ensemble est une pompe manuelle qui peut être montée entre le support et la surface de fixation de l'élément de maintien. Lorsque la pompe est correctement montée, elle s'étend à l'intérieur du passage du support et à l'intérieur de l'ouverture de l'élément de maintien. La pompe a une ouverture pour communiquer avec l'intérieur de la poche déformable, et une sortie qui fait saillie au-delà de l'élément de maintien, la pompe comprend de plus une bride.

Le second sous-ensemble comprend de préférence un troisième composant qui est un joint séparé conçu pour assurer une étanchéité entre la pompe et le support sur laquelle la pompe est montée et retenue par l'élément de maintien.

En outre, le second sous-ensemble peut comprendre optionnellement un quatrième composant sous la forme d'un capot ou capuchon qui est adapté à être monté sur l'extrémité de sortie de la pompe et qui est adapté à être retiré par l'utilisateur lorsque l'utilisateur souhaite utiliser le distributeur.

Typiquement, le premier sous-ensemble est assemblé en fixant de manière étanche la poche déformable sur le support et en fixant la coque sur le support. Ensuite, la poche souple peut être remplie avec du produit fluide au cours d'un procédé de remplissage sous vide à travers le passage du support.

Ensuite, le second sous-ensemble constitué par la pompe et l'élément de maintien peut être monté sur le premier sous-ensemble de telle sorte que l'élément de maintien est fixé sur le support. Ceci est aussi accompli sous vide, et de préférence le joint susmentionné est disposé sur la pompe avant le montage de la pompe et de l'élément de maintien sur le support.

Si le distributeur comprend un capot, alors le capot peut être initialement fixé à l'élément de support au-dessus de la pompe avant le montage du second sous-ensemble sur le premier sous-ensemble.

Selon l'invention, le distributeur comprend les caractéristiques enumérées dans la revendication 1. L'élément de maintien est ainsi encliqueté sur le support en maintenant la pompe coincée entre eux. Avantageusement, ledit support comprend une paroi annulaire qui définit ledit passage et qui se termine en une extrémité supérieure, ladite paroi annulaire ayant une surface extérieure définissant ladite rainure sous la forme d'une rainure annulaire ouverte vers l'extérieur, ledit élément de maintien comprend un manchon annulaire pour recevoir ladite paroi annulaire dudit support, et ledit cordon est un cordon s'étendant vers l'extérieur sur ledit manchon.

Avantageusement, la structure de connexion comprend un premier jeu de brides parallèles espacées et un second jeu de brides parallèles espacées s'étendant de manière opposée conférant à la structure de connexion une géométrie sensiblement en forme de losange. De préférence, chaque jeu de brides comprend trois brides. L'ouverture de la poche est donc soudée sur les bords extérieurs des brides de manière à former une barrière d'étanchéité au niveau de chaque bride. En effet, le matériau de la poche souple est soudé sur chaque bride de manière à former un cordon de soudage périphérique complet. La multiplication des brides augmente d'autant le nombre de barrières d'étanchéité. Du fait que le soudage ne s'effectue que sur les bords extérieurs des brides, et non sur une surface plane continue, les brides subissent un ramollissement ou une fusion partielle ce qui assure une qualité parfaite du joint thermosoudé. En outre, la forme en losange ou en oeil permet une adaptation aisée de l'ouverture de la poche sur la structure de connexion étant donné que la poche souple est souvent constituée de deux feuillards de matériau soudés ensemble.

Avantageusement, ladite structure de connexion comprend une structure creuse faisant saillie vers le bas et qui présente un alésage cylindrique définissant une partie dudit passage,
- deux parois coplanaires s'étendant radialement vers l'extérieur à partir de ladite structure creuse, et
- chacune desdites brides desdits premier et second jeux de brides s'étend à partir de ladite structure creuse et à partir desdites parois dans une direction généralement perpendiculaire auxdites parois.

De préférence, la largeur desdites brides décroît en s'éloignant dudit alésage.

Selon une autre caractéristique, les parois comprenent chacune une partie d'extrémité s'étendant au-delà des brides. Ces deux parties d'extrémité qui se présentent sous la forme de languettes aux deux extrémités en losange au niveau desquelles le matériau de la poche souple se rejoint. Ces deux parties d'extrémités, lors du soudage de la poche sur la structure de connexion, vont partiellement fondre et devenir plus fines de sorte que l'ouverture de la poche au niveau où elle quitte la structure de connexion peut être parfaitement jointive. On évite ainsi tout risque de fuite à ce niveau.

Selon une autre caractéristique intéressante de l'invention, ledit support comprend au moins une nervure saillante vers l'extérieur, ledit corps comprenant au moins un épaulement s'étendant vers l'intérieur, et au moins un parmi ledit support et ledit corps étant apte à fléchir de manière résiliente pour s'adapter au déplacement relatif de ladite nervure et dudit épaulement pour venir en prise en établissant un encliquetage. Avantageusement, ledit support comprend une pluralité de nervures et ledit corps comprend une pluralité d'épaulements, et chacune desdites nervures vient en prise d'encliquetage avec une desdites nervures. Le support en plus de former la structure de connexion pour la poche définit des moyens permettant son encliquetage sur la coque rigide. Ainsi, ces trois éléments, support, poche et coque, peuvent être préalablement montés de manière à former le premier sous-ensemble susmentionné. Il ne reste plus qu'à remplir la poche souple et à monter la pompe sur le support pour obtenir un distributeur complet.

Avantageusement, ladite nervure a une surface de came inclinée. En outre, ledit corps définit une surface de came inclinée au-dessus dudit épaulement. Les deux surfaces de came inclinées peuvent ainsi coopérer pour faciliter l'encliquetage du support sur la coque.

Selon un aspect de l'invention, ledit corps définit un évidement en-dessus dudit épaulement pour recevoir ladite nervure.

De préférence, ledit matériau de la poche est un matériau thermoplastique thermosoudable, ledit support étant moulé à partir d'un matériau thermoplastique thermosoudable, et ladite structure de connexion dudit support étant thermosoudée à ladite poche.

L'invention sera maintenant décrite en référence aux dessins joints donnant à titre d'exemple non limitatif un mode de réalisation de la présente invention.

Sur les dessins :
- la figure 1 est une vue en perspective d'un mode de réalisation préféré d'un distributeur complet assemblé à partir des composants selon une forme de réalisation de l'invention.
- la figure 2 est une vue en section transversale agrandie explosée de certains composants du distributeur.
- la figure 3 est une vue en section transversale agrandie du distributeur représenté sur la figure 1 avec le capot en place,
- la figure 4 est une vue en plan de dessus du support pris le long de la ligne de coupe 4-4 de la figure 2,
- la figure 5 est une vue en plan de dessous du support,
- la figure 6 est une vue en section transversale fragmentaire prise le long de la ligne 6-6 de la figure 3,
- la figure 7 est une vue en section transversale fragmentaire agrandie prise le long de la ligne 7-7 de la figure 3.
- la figure 8 est une vue en section transversale agrandie prise le long de la ligne de coupe 8-8 de la figure 3, et
- la figure 9 est une vue en perspective fragmentaire explosée de la coque et du support de poche.

Un distributeur selon l'invention est représenté sur la figure 1 et désigné dans son ensemble par la référence numérique 10. Le distributeur est adapté à distribuer un produit fluide, typiquement un liquide, une crème ou pâte ou similaire. Il peut donc trouver une adaptation dans les domaines de la cosmétique, de la parfumerie et de la pharmacie.

Le distributeur 10 comprend un boîtier sur lequel est montée une pompe manuelle 14. La pompe 14 peut être d'un type conventionnel ayant une chambre de pompe dans laquelle est disposé un piston qui peut être actionné en pressant sur un poussoir 16 pour distribuer une quantité de produit fluide au niveau de l'orifice de distribution 18. Un capuchon optionnel 20 peut être monté de manière amovible sur la pompe 14 (cf. figures 1 et 3).

Le distributeur 10 comprend une poche souple déformable 24 qui contient le produit fluide. La poche 24 est réalisée à partir d'un matériau flexible. Le matériau peut être un matériau thermoplastique, de préférence thermosoudable tel qu'un film de polychlorure de vinyl, de polypropylène ou similaire. La poche 24 peut être fabriquée à partir de deux feuilles d'un tel matériau qui sont thermosoudées sur trois bords, comme en 26 sur la figure 3 pour définir une poche ayant une majeure partie fermée avec une extrémité ouverte.

L'extrémité ouverte de la poche 24 est fixée de manière étanche à un support 30 (fig. 3). le support 30 comprend une structure de connexion 32 (fig. 3) qui est reçue dans l'extrémité ouverte de la poche 24. La structure de connexion 30 comprend une structure creuse 36 qui fait saillie vers le bas et qui définit un alésage généralement cylindrique 38 qui communique avec l'intérieur de la poche déformable 24.

Comme représenté sur la figure 3, la structure de connexion 32 comprend deux parois coplanaires 41 et 42 qui s'étendent radialement vers l'extérieur à partir de la structure creuse 36. Comme représenté sur la figure 5, dans le mode de réalisation préféré, la paroi 41 comprend une partie d'extrémité distale d'épaisseur réduite 56. De manière similaire, la paroi 42 a une partie d'extrémité distale d'épaisseur réduite 58.

Un premier jeu de nervures ou brides parallèles espacées 46, par exemple au nombre de trois, s'étend latéralement vers l'extérieur sur un côté à partir des parois 41 et 42 et à partir de la structure creuse 36.

Comme représenté sur la figure 8, un second jeu de brides parallèles espacées 52, par exemple au nombre de trois, s'étend latéralement dans la direction opposée à partir de l'autre côté des parois 41 et 42 et à partir de la structure creuse 36, de sorte que la structure de connexion 32 présente une configuration sensiblement en forme de losange ou d'oeil.

De préférence, les brides deviennent plus étroites à mesure qu'elles s'éloignent de l'alésage 38. c'est-à-dire que la largeur des brides décroît à mesure que la distance à partir de l'alésage 38 augmente. Comme représenté sur la figure 5, la structure de connexion 32 a une configuration qui est quelque peu similaire à celle d'un oeil humain ouvert dans lequel l'alésage 38 fait fonction de pupille et la structure entourante fait fonction de blanc d'oeil.

Comme représenté sur les figures 6 et 7, la poche déformable 24 est de préférence thermosoudée ou fixée d'une autre manière étanche sur les bords périphériques allongés des brides de la structure de connexion 46 et 52. En outre, la poche déformable 24 est thermosoudée aux parties d'extrémités distales d'épaisseur réduite 56 et 58 des parois 41 et 42 respectivement. Ainsi, l'extrémité ouverte de la poche 24 est fixée de manière étanche autour de sa périphérie à la structure de connexion 32 du support, mais reste en communication avec l'intérieur de la poche souple 24 à travers l'alésage 35 dans la structure creuse 36. Le support 30 comprend un plateau 60 disposé au-dessus et parallèlement aux brides 46 et 42. Le plateau 60 s'étend le long de parois centrales 41 et 42 en y étant connecté ainsi qu'aux parties d'extrémité amincies 56 et 58.

Une paire de nervures de rigidification 62 et une paire de nervures de rigidification plus courtes 64 font saillie vers le haut à partir du plateau 60. Une paroi annulaire 68 qui a une extrémité supérieure 69 (fig. 2) fait également saillie vers le haut à partir du plateau 60. L'extérieur de la surface de la paroi annulaire 68 définit une rainure annulaire 74 ouverte vers l'extérieur.

La paroi annulaire 68 définit un alésage 70 qui s'étend coaxialement à partir de l'alésage 38 dans la structure creuse inférieure 38. L'alésage 38 et l'alésage 70 définissent ensemble un passage 72 (fig. 2, 4 et 5) à travers le support 30 communique avec l'intérieur de la poche 24. Le passage 72 est suffisamment large pour recevoir l'extrémité inférieure de la pompe 14.

Le plateau de support 60 comprend des moyens ou structure pour connecter le support 30 à un corps creux ou coque 80 qui entoure et protège la poche déformable 24. Le corps creux 80 a une extrémité supérieure ouverte pour recevoir le plateau de support 60 et a une extrémité de fond fermée définissant une base généralement plate 84 apte à maintenir le distributeur en position verticale. La base 84 comprend de préférence un ou plusieurs trous d'évent 86 pour permettre à l'air ambiant de pénétrer à l'intérieur de l'espace défini entre la coque ou la poche souple 24.

A l'extrémité supérieure ouverte de la coque 80, celle-ci définit un épaulement périphérique intérieur (fig. 9). La coque 80 définit quatre évidements espacés 90 adjacents à l'épaulement 88. Le fond de chaque évidement 90 est défini par l'épaulement 90. Le haut de chaque évidement 90 est défini par un épaulement surplombant 94 (fig. 7). Le bord supérieur de la coque 80 au-dessus de chaque épaulement 94 est incliné ou chanfreiné pour définir une surface de came 98 (fig. 7).

Le support 30 comprend quatre éléments de connexion ou nervures 102 destinés à être reçus individuellement dans un des évidements 90 de la coque. Chaque nervure 102 fait saillie latéralement à partir du côté du plateau de support 60. Chaque nervure 102 comprend un épaulement tourné vers le haut 106 et une surface de came inclinée vers l'intérieur 112 (fig. 7).

Le support 30 ou la coque 80, ou les deux, sont aptes à se déformer de manière résiliente, au moins dans la zone des nervures de couvercle 102 et/ou dans la zone des épaulements 94 de la coque, de manière à s'adapter aux déplacements relatifs des nervures de couvercle 102 et d'épaulements de coque 94 pour venir en prise mutuelle de manière à établir un encliquetage. Ceci est facilité par les surfaces de came 98 de la coque qui viennent initialement en prise avec les surface de came 112 des nervures de plateau. Lorsque des forces axiales opposées suffisamment importantes sont appliquées au support 30 et à la coque 80, il y a une déformation temporaire d'un ou des deux composants en direction radiale de sorte que les nervures de plateau 102 peuvent se déplacer au-delà des extrémités internes des épaulements supérieurs 94 de la coque. Les nervures 102 se logent entre les épaulements supérieurs 94 et l'épaulement interne 88 comme représenté sur la figure 7 pour établir l'encliquetage.

Après que la poche déformable 24 est fixée de manière étanche au support 30 et après que le support 30 est fixé au corps creux ou coque 80 comme décrit ci-dessus, l'ensemble résultant peut être qualifié de sous-ensemble inférieur ou premier sous-ensemble qui peut être fourni à un fabricant de produit fluide pour remplir la poche déformable 24 avec un produit fluide. Ensuite, les composants additionnels du distributeur, comprenant un sous-ensemble supérieur ou second sous-ensemble tel que décrit ci-dessous, sont installés sur le premier sous-ensemble rempli.

Le second sous-ensemble ou sous-ensemble supérieur à monter sur le sous-ensemble inférieur comprend au moins deux composants. Un des composants du sous-ensemble supérieur est la pompe 14, et l'autre composant est un élément de maintien 130 (fig. 2). Le poussoir 16 peut être considéré comme une partie de la pompe 14. Des composants additionnels sont de préférence également compris dans le sous-ensemble supérieur, tel qu'un joint 134 (fig. 2) et le capuchon 20 (fig. 2 et 3). La pompe 14 est initialement montée à l'intérieur de l'élément de maintien 130, avec le joint 134 si le joint est utilisé.

La pompe 14 a une bride de montage 140 s'étendant radialement (fig. 2 et 3) pour se positionner sur ou au-dessus de l'extrémité supérieure 69 de la paroi annulaire 68 du support 30. De préférence, afin d'assurer une parfaite étanchéité, le joint 134 est disposé entre la bride de pompe 140 et l'extrémité supérieure 69 du support 30. Toutefois, en fonction des matériaux utilisés pour la pompe 14 et/ou le support 30, le joint 134 peut être omis. En variante, le joint 134 peut faire partie intégrante de la bride de pompe 140 ou de l'extrémité supérieure 69 du support 30.

La pompe 14 peut être une pompe sans reprise d'air quelconque et comprend une chambre interne (non visible) dans laquelle est disposé un piston (non visible). Le piston est monté sur une tige d'actionnement creuse 146 qui s'étend au-delà de l'extrémité supérieure du corps de la pompe 14. le poussoir 16 est monté sur la tige 146. Par appui sur le poussoir, le piston est abaissé dans la chambre interne, de sorte que le produit fluide dans la chambre est refoulé à travers la tige d'actionnement creuse 146 et à travers l'orifice de distribution 18.

L'élément de maintien 130 comprend un capot convexe 160 conférant une configuration externe plaisante. L'extrémité inférieure du capot 160 a une bride 162 qui fait saillie latéralement. En quatre points autour du capot 160, au-dessus de la bride 162, il y a de petites protubérances 166 qui font saillie vers l'extérieur (fig. 1 et 7). Chacune des protubérances 166 est adaptée à établir un encliquetage avec une protubérance ou cordon 170 s'étendant radialement vers l'intérieur en bas du capuchon 20. Le capuchon 20 et/ou la partie inférieure du capot 160 de l'élément de maintien sont déformables de manière résiliente de manière à s'adapter aux déplacements relatifs entre le capuchon 20 et le capot 160 lorsque le capuchon 20 est installé sur le distributeur. Le capuchon et/ou le capot peuvent se déformer suffisamment pour permettre au cordon du capuchon 170 de venir se positionner en dessous des protubérances 166 du capot 160. Ceci établit un encliquetage.

Un manchon annulaire 190 fait saillie vers le bas à partir du capot 160 dans l'élément de maintien 130 (fig. 2). Le manchon 190 définit un alésage ou passage ou ouverture 192 qui s'adapte à la paroi annulaire 68 du support 30 et à la partie de la pompe 14 qui fait saillie vers le haut (fig. 3).

Une bride annulaire 196 s'étend radialement vers l'intérieur à partir du manchon annulaire 190 de l'élément de maintien pour venir en prise avec la surface supérieure de la bride 140 de la pompe (fig. 6). Le manchon 190 comprend également un cordon 202 qui s'étend vers l'intérieur qui est adapté à être reçu dans la rainure annulaire 74 définie dans la paroi annulaire 68 du support. La paroi annulaire de support 68 ou le manchon de l'élément de maintien 90, ou les deux, sont déformables de manière résiliente au moins dans la zone du cordon 202 et/ou de la rainure 74, de manière à s'adapter aux déplacements relatifs du cordon 202 et de la rainure 74 pour venir en prise encliquetée.

En variante préférentielle, l'élément de maintien peut comprendre des moyens d'encliquetage sur sa périphérie externe apte à coopérer avec le corps 80 de manière à maintenir le support 30 par coincement entre eux. Il suffit pour cela que l'élément de maintien soit par exemple pourvu d'un rebord d'encliquetage et que la coque soit formée avec un bord doté d'une rainure d'encliquetage. Dans ce cas, l'élément de maintien n'a plus besoin de coopérer par encliquetage avec le support, comme c'est le cas dans le mode de réalisation ci-dessus, dans lequel le cordon 202 vient s'encliqueter dans la rainure 74. Cependant, la combinaison des deux encliquetages est envisageable.

Il est à noter que les caractéristiques permettant de fixer le support au corps peuvent être mises en oeuvre indépendamment des caractéristiques relatives à la structure de connexion du support. En d'autres termes, la technique de fixation de la poche sur le support et la technique de maintien du support sur la coque sont indépendantes.

Typiquement, la pompe 14 est initialement disposée dans l'élément de maintien 130. Si désiré, le capuchon 20 peut également être monté initialement par encliquetage sur l'élément de maintien 130 au-dessus de la pompe 14. Ce sous-ensemble supérieur est alors prêt à être monté sur le support 30 du sous-ensemble inférieur. Lorsque les deux sous-ensembles sont correctement assemblés comme représenté sur les figures 3 et 6, la bride de pompe 140 est coincée entre la bride 196 de l'élément de maintien et l'extrémité supérieure 69 de la paroi annulaire 68 du support. Le joint 134 est de préférence disposé entre la bride de pompe 140 et l'extrémité supérieure 69 de la paroi de support pour assurer un parfaite étanchéité.

Avant d'assembler les deux sous-ensembles, le sous-ensemble inférieur est rempli avec un produit fluide. De préférence, l'opération de remplissage s'effectue sous vide. Ensuite, toujours sous vide, le sous-ensemble supérieur est mis en position sur le support 30 du sous-ensemble inférieur de manière à établir un encliquetage entre le support 30 et l'élément de maintien 130. L'ensemble des composants selon l'invention peut être facilement fabriqué à partir de matériaux thermoplastiques d'un coût relativement faible. Ainsi, les distributeurs réalisés à partir de cet ensemble de ce composant peuvent être des distributeurs jetables.

L'ensemble des composants peut être facilement assemblé pour réaliser un distributeur qui peut être facilement utilisé. Excepté pour le capot retirable 20, les composants ne sont pas facilement séparables, et le distributeur complet protège le produit fluide de toute oxydation ou contamination externe.

Quant à la structure de connexion 32 du support 30, qui définit un ensemble de brides parallèles espacées, elle permet un soudage aisé de l'ouverture de la poche déformable en assurant une parfaite étanchéité, du fait que les bords de brides ainsi que les parties d'extrémité 58 et 56 fondent partiellement au moment de l'étape de soudage. Chaque bord de nervure ainsi fondu forme une parfaite barrière d'étanchéité. De plus, les parties d'extrémité 56 et 58 qui fondent partiellement lors du soudage fournissent un parfait élément de transition au niveau où les deux feuilles de matériau de la poche se rejoignent.

## Revendications

1. Distributeur de produit fluide comprenant :
- une poche souple déformable (24) contenant ledit produit fluide et comprenant un matériau flexible ayant une extrémité ouverte définie par une partie périphérique dudit matériau,
- un support (30) fixé à ladite poche, ledit support ayant une structure de connexion (32) reçue dans ladite extrémité ouverte de la poche et fixée de manière étanche audit matériau de poche, ladite structure de connexion (32) dudit support (30) comprenant une pluralité de brides parallèles espacées (46, 52) sur lesquelles le matériau de la poche est thermosoudé, ledit support définissant un passage (72) communiquant avec l'intérieur de ladite poche,
- un corps creux (80) recevant ladite poche et fixé audit support,
- une pompe manuelle (14) montée sur ledit support (30) pour s'étendre à l'intérieur dudit passage (72), ladite pompe ayant une entrée pour communiquer avec l'intérieur de ladite poche et une sortie, la pompe comprenant une bride de montage (140) s'étendant radialement,
- un élément de maintien fixé audit support pour maintenir la pompe entre eux définissant une ouverture (192) située de manière alignée audit passage (72) et au moins une surface de fixation autour de ladite ouverture, ledit support ou ledit élément de maintien définissant un cordon (202), l'autre définissant une rainure (74) pour recevoir ledit cordon, ledit support et/ou ledit élément de maintien étant apte à fléchir de manière résiliente pour s'adapter au déplacement relatif dudit cordon et de ladite rainure pour venir en prise encliquetée,
**caractérisé en ce que** la bride (140) de la pompe (14) est maintenue par coincement entre le support (30) et l'élément de maintien (130).

2. Distributeur selon la revendication 1, dans lequel ledit support comprend une paroi annulaire (68) qui définit ledit passage (72) et qui se termine en une extrémité supérieure, ladite paroi annulaire ayant une surface extérieure définissant ladite rainure (74) sous la forme d'une rainure annulaire ouverte vers l'extérieur, ledit élément de maintien comprend un manchon annulaire (190) pour recevoir ladite paroi annulaire dudit support, et ledit cordon (202) est un cordon s'étendant vers l'intérieur sur ledit manchon.

3. Distributeur selon l'une quelconque des revendications 1 ou 2, dans lequel un élément de maintien (130) est encliqueté sur ledit corps (80) en maintenant entre eux le support (30).

4. Distributeur selon l'une des revendications 1 à 3, dans lequel l'élément de maintien (130) comprend des moyens de réception (196) pour la pompe (14).

5. Distributeur selon l'une quelconque des revendications précédentes, dans lequel ledit support (30) comprend au moins une nervure saillante vers l'extérieur (102), ledit corps (80) comprenant au moins un épaulement s'étendant vers l'intérieur (94), et au moins un parmi ledit support et ledit corps étant apte à fléchir de manière résiliente pour s'adapter au déplacement relatif de ladite nervure et dudit épaulement pour venir en prise en établissant un encliquetage.

6. Distributeur selon la revendication 5, dans lequel ledit support (30) comprend une pluralité de nervures et ledit corps (80) comprend une pluralité d'épaulements, et chacune desdites nervures vient en prise d'encliquetage avec une desdites nervures.

7. Distributeur selon la revendication 5 ou 6, dans lequel ledit corps définit un évidement (90) en-dessus dudit épaulement pour recevoir ladite nervure.

8. Distributeur selon l'une quelconque des revendications précédentes, dans lequel la structure de connexion (32) comprend un premier jeu de brides parallèles espacées (46) et un second jeu de brides parallèles espacées (52) s'étendant de manière opposée conférant à la structure de connexion (32) une géométrie sensiblement en forme de losange.

9. Distributeur selon la revendication 8, dans lequel ledit matériau de la poche est un matériau thermoplastique thermosoudable, ledit support étant moulé à partir d'un matériau thermoplastique thermosoudable, et ladite structure de connexion dudit support étant thermosoudée à ladite poche.

## Claims

1. A fluid product dispenser comprising:
a collapsible bag (24) for containing said fluid product and comprising a flexible material having an open end defined by a peripheral portion of said material;
a support (30)attached to said bag, said support having an engaging structure (32)received in said bag open end and sealingly secured to said bag material, the engaging structure (32) of said support (30) comprising a plurality of spaced parallel flanges (46,52) on which the bag material is heat-sealed, said support defining a passage (72) communicating with the interior of said bag;
a hollow body (80) receiving said bag and attached to said support;
a finger-operable pump (14) which can be mounted on said support (30) for extending within said support passage (72), said pump having an inlet for communicating with the interior of said bag and having an outlet, the pump comprising a radially extending mounting flange (140),
a retention member attached to said support for maintaining the pump there between and defining an opening (192) aligned with said support passage (72) and at least one clamping surface around said opening, said support or said retention member defining a bead (202), the other one defining a groove (74) for receiving said bead, said support and/or said retention member being resiliently deflectable to accommodate relative movement of said bead and groove into snap-fit engagement,
**characterized in that** the flange (140) of the pump (14) is maintained by clamping between the support (30) and the retention member (130).

2. A dispenser in accordance with claim 1, in which said support includes an annular wall (68) which defines said passage (72) and which terminates in an upper end, said annular wall having an exterior surface defining said groove (74) as an outwardly open, annular groove, said retention member has an annular sleeve (190) for receiving said annular wall of said support, and said bead (202) is an inwardly extending bead on said sleeve.

3. A dispenser in accordance with claims 1 or 2, in which a retaining member (130) is snap-fitted on the body (80), retaining the support (30) between them.

4. A dispenser in accordance with any one of claims 1 à 3, in which the retaining member (130) comprises receiving means (196) for the pump.

5. A dispenser in accordance with any preceding claim, in which said support (30) includes at least one outwardly projecting rib (102), said body (80) including at least one inwardly extending ledge (94), and at least one of said support and said body being resiliently deflectable to accommodate relative movement of said rib and ledge into confronting relationship establishing a snap-fit engagement.

6. A dispenser in accordance with claim 5, in which said support (30) includes a plurality of said ribs and said body (80) includes a plurality of said ledges, and each said ledge confronts one of said ribs in a snap-fit engagement.

7. A dispenser in accordance with claims 5 or 6, in which said body defines a recess (90) below said ledge for receiving said rib.

8. A dispenser in accordance with any preceding claims, in which said connecting structure (32) comprises a first set of spaced parallel flanges (46) and a second set of spaced parallel flanges (52) extending in an opposed manner, said structure having substantially the shape of a lozenge.

9. A dispenser in accordance with claim 8, in which said bag material being a heat-sealable thermoplastic material, said support being molded from a heat-sealable thermoplastic material, and said engaging structure of said support being heat-sealed to said bag.

## Patentansprüche

1. Fluidproduktspender, aufweisend:
- eine verformbare nachgiebige Tasche (24), welche das Fluidprodukt enthält und ein flexibles Material aufweist, mit einem offenen Ende, das durch einen Umfangsteil des Materials festgelegt ist,
- einen Träger (30), der an der Tasche festgelegt ist, wobei der Träger eine Verbindungsstruktur (32) aufweist, die in dem offenen Ende der Tasche aufgenommen und dicht am Taschenmaterial festgelegt ist, wobei die Verbindungsstruktur (32) des Trägers (30) mehrere von einander beabstandete parallele Flanschen (46, 52) aufweist, auf die das Taschenmaterial warmverschweißt ist, wobei der Träger einen Durchlass (72) festlegt, der mit dem Innern der Tasche in Verbindung steht,
- einen Hohlkörper (80), der die Tasche aufnimmt und am Träger festgelegt ist,
- eine manuelle Pumpe (14), die auf dem Träger (30) angebracht ist und sich in das Innere des Durchlasses (72) erstreckt, wobei die Pumpe einen Einlass in Verbindung mit dem Innern der Tasche und einen Auslass aufweist, wobei die Pumpe einen sich radial erstreckenden Montageflansch (140) aufweist,
- ein Halteelement, das an dem Träger zum Halten der Pumpe zwischen diesen beiden Teilen unter Festlegung einer Öffnung (192) festgelegt ist, welche mit dem Durchlass (72) fluchtend angeordnet ist, und zumindest eine Festlegungsfläche um die Öffnung herum, wobei der Träger bzw. das Halteelement eine Wulst (202) festlegt, während das andere dieser beiden Elemente eine Rille (74) zur Aufnahme der Wulst festlegt, wobei der Träger und/oder das Halteelement dazu ausgelegt sind bzw. ist, nachgiebig auslenkbar zu sein, um eine Relativverschiebung der Wulst und der Rille zu ermöglichen, damit diese in Rasteingriff gelangen,
**dadurch gekennzeichnet, dass** der Flansch (140) der Pumpe (14) zwischen dem Träger (30) und dem Halteelement (130) durch klemmen gehalten ist.

2. Spender nach Anspruch 1, wobei der Träger eine ringförmige Wand (68) aufweist, welche den Durchlass (72) festlegt, und welche in einem oberen Ende ausläuft, wobei die ringförmige Wand eine Außenseite aufweist, welche die Rille (74) in Form einer ringförmigen Rille festlegt, die nach außen ausmündet, wobei das Halteelement einen ringförmigen Stutzen (190) zur Aufnahme der ringförmigen Wand des Trägers aufweist, wobei die Wulst (202) eine Wulst ist, die sich auf dem Stutzen nach Innen erstreckt.

3. Spender nach Anspruch 1 oder 2, wobei das Halteelement (130) auf dem Körper (80) verrastet ist, und zwar unter Haltern des Trägers (30) dazwischen.

4. Spender nach einem der Ansprüche 1 bis 3, wobei das Halteelement (130) Aufnahmemittel (196) für die Pumpe (14) aufweist.

5. Spender nach einem der vorangehenden Ansprüche, wobei der Träger (30) zumindest eine nach außen vorspringende Rippe (102) aufweist, wobei der Körper (80) zumindest eine nach Innen vorspringende Schulter (94) aufweist, wobei zumindest entweder der Träger oder der Körper nachgiebig auslenkbar ist, um eine Relativverschiebung der Rippe und der Schulter zu ermöglichen, damit diese ein Eingriff gelangen und **dadurch** eine Verrastung entstehen kann.

6. Spender nach Anspruch 5, wobei der Träger (30) mehrere Rippen aufweist, und wobei der Körper (80) mehrere Schultern aufweist, und wobei jede der Rippen in Verrastungseingriff mit einer der Rippen gelangt.

7. Spender nach Anspruch 5 oder 6, wobei der Körper über der Schulter eine Eintiefung (90) zur Aufnahme der Rippe aufweist.

8. Spender nach einem der vorangehenden Ansprüche, wobei die Verbindungsstruktur (32) einen ersten Satz von beabstandeten parallelen Flanschen (46) und einen zweiten Satz von beabstandeten parallelen Flanschen (52) aufweist, die sich in Gegenüberlage erstrecken und der Verbindungsstruktur (32) eine Geometrie im wesentlichen in Rautenform verleihen.

9. Spender nach Anspruch 8, wobei das Taschenmaterial ein wärmeverschweißbares thermoplastisches Material ist, wobei der Träger aus einem wärmeverschweißbaren thermoplastischen Material geformt ist, und wobei die Verbindungsstruktur des Trägers an die Tasche wärmeverschweißt ist.
